# NOUVEAU FASCICULE DE BREVET EUROPEEN

(11) **EP 0 010 261 B2**
(45) Date de publication et mention de la décision concernant l'opposition: **10.04.1985**
(45) Mention de la délivrance du brevet: 19.05.1982
(21) Numéro de dépôt: 79103904.3
(22) Date de dépôt: 11.10.1979
(51) Int. Cl.: F22B 37/26, F22G 3/00

(54) **Séparateur-surchauffeur vertical de vapeur**
Vertikaler Wasserdampf-Abscheider-Überhitzer
Vertical steam separator-reheater

(30) Priorité: 18.10.1978 FR 7829673
(43) Date de publication de la demande: 30.04.1980
(73) Titulaire: STEIN INDUSTRIE Société anonyme dite:, F-78141 Velizy-Villacoublay (FR)
(72) Inventeur: Bessouat, Roger, F-75016 Paris (FR); Marjollet, Jacques, F-75010 Paris (FR)
(74) Mandataire: Weinmiller, Jürgen

## Description

La présente invention concerne un séparateur-surchauffeur vertical de vapeur, comprenant à l'intérieur d'une virole commune une partie inférieure formant zone de séparation comprenant une chambre annulaire d'admission de la vapeur humide, reliée à des ouvertures d'introduction de cette dernière, et des éléments séparateurs groupés en empilements séparés par au moins un intervalle relié à la chambre annulaire d'admission et de largeur décroissant du bas vers le haut, et une partie supérieure formant zone de surchauffe, comportant une zone axiale d'arrivée de vapeur sèche, des faisceaux tubulaires de surchauffe disposés dans des enveloppes réparties autour de la zone centrale, et fixées à une virole mince et flexible fixée elle-même à la partie supérieure de la virole commune, et une zone périphérique de collecte de la vapeur surchauffée.

Un séparateur-surchauffeur de ce genre, décrit dans le document intercalaire FR-A 2406157, permet d'absorber les dilatations et contractions des faisceaux surchauffeurs sans dispositif spécial tel que des lyres de dilatation, et facilite l'extraction éventuelle de ces faisceaux en vue de leur réparation. La disposition des éléments séparateurs groupés en plusieurs rangées parallèles d'empilements en forme de V, rend toutefois moins facile l'accès aux parois internes de la zone inférieure du séparateur-surchauffeur, et il impose par ailleurs l'orientation des tubulures d'accès de la vapeur humide à traiter, puisque celle-ci doit arriver symétriquement par rapport aux rangées d'empilements d'éléments séparateurs.

Une disposition des éléments séparateurs en forme d'une pyramide tronquée est connue par le document FR-A 2187 394. Le mélange est admis par une chambre située au-dessous de la pyramide, ce qui augmente la hauteur de l'appareillage. Ce désavantage d'une hauteur excessive est également présent dans le dispositif selon le document FR-A 2140391, car on y prévoit entre deux étages de séparation une chambre d'admission pour le mélange. Cette chambre est traversée concentriquement par le tube reliant les deux étages.

La présente invention a pour but de procurer un séparateur-surchauffeur qui permette une excellente accessibilité à toutes les parois internes de la zone inférieure assurant la fonction de séparation, et dont les tubulures d'accès de la vapeur à traiter puissent avoir une orientation quelconque. Il a aussi pour but de procurer un ensemble d'éléments séparateurs dans lequel les organes d'évacuation de l'eau arrêtée tiennent une place très réduite.

Le séparateur-surchauffeur selon la présente invention est caractérisé en ce que les éléments séparateurs sont groupés en deux pyramides tronquées coaxiales, la pyramide externe ayant sa grande base à un niveau inférieur à celui de sa petite base, et la pyramide interne sa grande base à un niveau supérieur à celui de sa petite base, et la chambre annulaire étant reliée par un passage annulaire au volume intérieur à la pyramide externe, mais extérieur à la pyramide interne.

Il répond en outre de préférence à au moins l'une ces caractéristiques suivantes:
Le passage annulaire reliant la chambre annulaire d'admission au volume compris entre les pyramides externe et interne comporte un coude à 180° environ, délimité sur un côté intérieur par des tôles séparées par des interstices permettant une séparation préliminaire d'une partie de l'eau contenue dans la vapeur humide, sous l'effet de la force centrifuge.

Des organes d'écoulement de l'eau arrêtée dans les éléments séparateurs sont disposés aux arêtes des pyramides tronquées.

Une partie du passage annulaire est formée par la paroi interne du fond de la virole commune.

Il est décrit ci-après, à titre d'exemples et en référence aux figures du dessin annexé, deux séparateurs-surchauffeurs de vapeur selon l'invention.
La figure 1 représente une coupe axiale selon l'axe I-I de la figure 2 un séparateur-surchauffeur dans lequel le passage annulaire d'introduction de la vapeur humide vers les éléments surchauffeurs descend jusqu'au voisinage du fond de la virole, une partie de ce fond constituant une paroi du passage.
La figure 2 représente une coupe diamétrale selon l'axe II-II de la figure 1.
La figure 3 représente en coupe axiale un autre séparateur-surchauffeur dans lequel le passage annulaire d'introduction de la vapeur humide est au-dessus du fond de la virole.

Le séparateur-surchauffeur de la figure 1 comprend, à l'intérieur d'une virole cylindrique 1, soutenue grâce à un support annulaire habituel par un plancher 2, une partie inférieure 3 (formant séparateur) et une partie supérieure 4 (formant surchauffeur). La partie inférieure est munie de tubulures 4A d'alimentation en vapeur humide. Celles-ci débouchent dans une chambre annulaire 5 reliée à un passage annulaire 6 d'accès aux éléments séparateurs, formant un coude à 180°. Une partie de la paroi interne de ce passage est formée par la paroi 6A du fond de la virole. Ceci permet de réduire la hauteur totale de la partie séparateur 3, mais nécessite que la paroi 6A soit revêtue d'acier inoxydable, comme le reste de la paroi du passage, afin d'éviter le phénomène d'érosion-corrosion par la vapeur humide à vitesse élevée. L'autre partie de la paroi externe du passage est constituée par des tôles 7 décalées angulairement par rapport à l'axe vertical et séparées par des interstices 7A à des niveaux étagés, assurant une séparation préliminaire des gouttelettes d'eau sous l'effet de la force centrifuge résultant du changement de direction de la vapeur. L'eau séparée sur les tôles 7 et s'écoulant par les interstices 7A se rassemble dans le fond 8 avec l'eau retenue dans les éléments séparateurs, comme il sera indiqué plus loin, et s'évacue par la tubulure axiale 9.

Les éléments séparateurs sont groupés en deux pyramides tronquées à base octogonale, la pyramide externe 10 ayant sa grande base vers le bas, et la pyramide interne 11 sa grande base vers le haut, cette dernière étant sensiblement au contact de la petite base de la pyramide externe. Il apparaît donc entre les deux pyramides un intervalle annulaire 12, de largeur décroissant vers le haut, pour l'accès de la vapeur humide aux éléments séparateurs. Ceux-ci sont analogues à ceux décrits dans le document intercalaire FR-A 2406157.

Les pyramides d'éléments séparateurs, sont munies le long de leurs arêtes externes d'éléments d'évacuation de l'eau séparée, tels que 13A pour la pyramide externe et 13B pour la pyramide interne. Des tôles 29 verticales, puis inclinées vers l'axe de la virole 1, assurent la collecte de l'eau et son ruissellement jusqu'au fond de la vi role, au-dessus de la tubulure d'évacuation 9.

La vapeur séchée sortant des éléments séparateurs se réunit d'une part, dans une zone axiale 14A, d'autre part dans une zone périphérique 14B. L'ensemble s'élève alors à travers une zone intermédiaire 13 vers la partie supérieure de surchauffe 4.

Cette partie de surchauffe est semblable à celle décrite dans le document intercalaire FR-A 2406157 et ne sera donc pas décrite en détail à nouveau. Elle comporte une zone axiale 15, autour de laquelle sont disposés quatre faisceaux surchauffeurs tels que 16, 17. Ceux-ci sont fixés sur la surface interne d'une virole mince 30, elle-même soudée par son bord supérieur au fond supérieur 31 de la virole. La vapeur séchée monte donc vers la zone axiale 15, traverse ensuite radialement les faisceaux en se surchauffant et atteint par une zone périphérique 18 de collecte de la vapeur surchauffée une tubulure 19 de sortie.

L'alimentation des faisceaux surchauffeurs en vapeur à haute pression s'effectue par la tubulure 20, le collecteur torique 21 et les raccords 22 reliés aux chambres d'extrémité 23. La vapeur à haute pression condensée en majeure partie dans les faisceaux tubulaires tels que 16, 17 et arrivant dans les chambres d'extrémité 24, est recueillie dans le collecteur 25, puis envoyée par le conduit 26 au pot de recette 27.

La figure 2 montre de façon plus précise la disposition des organes de collecte de l'eau séparée, tels que 13A, 13B, respectivement aux arêtes des pyramides externe et interne des empilements d'éléments séparateurs, donc dans les angles morts entre les séparateurs rectangulaires, dont deux seulement ont été représentés. Cette disposition permet de ne réduire que dans une faible mesure le volume utile offert, tout en assurant un écoulement satisfaisant de l'eau séparée. On voit un séparateur 32 de la pyramide tronquée externe, et un séparateur 33 de la pyramide tronquée interne. On voit par ailleurs que le système séparateur est symétrique par rapport à l'axe vertical de la virole. Ceci a pour inconvénient une légère dissymétrie dans le débit de vapeur à travers les éléments séparateurs, mais permet de disposer les tubulures d'introduction de la vapeur humide, telles que 4A, en n'importe quel point sur le pourtour de la virole, de façon à réduire la longueur de la tuyauterie d'alimentation, et assure une circulation de la vapeur séchée symétrique par rapport à l'axe vertical, ainsi qu'une excellente accessibilité à toutes les parois pour leur inspection et des réparations éventuelles tant sur le pourtour de la pyramide externe que sur celui de la pyramide interne.

La figure 3 représente un séparateur-surchauffeur analogue à celui des figures 1 et 2, mais dans lequel le passage 6 de la vapeur humide des tubulures d'entrée aux éléments séparateurs est plus éloigné du fond de la virole. Les organes identiques ne seront donc pas décrits à nouveau. Dans ce cas, il n'est pas nécessaire de disposer un revêtement interne d'acier inoxydable sur la partie du fond de la virole au contact de la vapeur humide entrante. Le passage 6 imprime toujours à la vapeur humide un coude à 180°, ce qui permet une séparation préliminaire des gouttelettes d'eau sur les tôles 7 délimitant le passage, avec évacuation de l'eau par les interstices 7A entre ces tôles.

Le nombre de côtés des pyramides tronquées formées par les empilements de séparateurs peut être inférieur ou supérieur à huit. On peut prévoir un soutirage partiel de vapeur séchée avant son introduction dans la zone surchauffe.

## Revendications

1. Séparateur-surchauffeur vertical de vapeur, comprenant à l'intérieur d'une virole commune (1) une partie inférieure (3) formant zone de séparation, comprenant une chambre annulaire d'admission de la vapeur humide (5), reliée à des ouvertures (4A) d'introduction de cette dernière, et des éléments séparateurs (11) groupés en empilements séparés par au moins un intervalle (12) relié à la chambre annulaire d'admission et de largeur décroissant du bas vers le haut, et une partie supérieure (4) formant zone de surchauffe, comportant une zone axiale (15) d'arrivée de vapeur sèche, des faisceaux tubulaires (16, 17) de surchauffe disposés dans des enveloppes réparties autour de la zone centrale, et fixées à une virole mince et flexible (30) fixée elle-même à la partie supérieure de la virole commune, et une zone périphérique (18) de collecte de la vapeur surchauffée, caractérisée en ce que les éléments séparateurs sont groupés en deux pyramides tronquées coaxiales, la pyramide externe (10) ayant sa grande base à un niveau inférieur à celui de sa petite base, et la pyramide interne (11) sa grande base à un niveau supérieur à celui de sa petite base, et la chambre annulaire étant reliée par un passage annulaire (6) au volume intérieur à la pyramide externe, mais extérieur à la pyramide interne.

2. Séparateur-surchauffeur selon la revendication 1, caractérisé en ce que le passage annulaire reliant la chambre annulaire d'admission au volume compris entre les pyramides externe et interne comporte un coude à 180° environ, délimité sur un côté intérieur par des tôles décalées angulairement (7) séparées par des interstices (7A) permettant une séparation préliminaire d'une partie de l'eau contenue dans la vapeur humide, sous l'effet de la force centrifuge.

3. Séparateur-surchauffeur selon la revendication 2, caractérisé en ce que les interstices des tôles (7A) sont à des niveaux étagés.

4. Séparateur-surchauffeur selon l'une des revendications 1 à 3, caractérisé en ce que des organes (13A, 13B) d'écoulement de l'eau arrêtée dans les éléments séparateurs sont disposés aux arêtes des pyramides tronquées.

5. Séparateur-surchauffeur selon l'une des revendications 1 à 4, caractérisé en ce qu'une partie du passage annulaire est formée par la paroi interne (6A) du fond de la virole commune.

## Claims

1. A vertical steam separator-superheater comprising within a common casing (1) a lower portion (3) forming a separation zone and including an annular wet steam inlet chamber (5) connected to wet steam inlet openings (4A) of the latter, and separator elements (11) grouped in piles separated by at least one interval (12) connected to the annular inlet chamber and having a width which decreases from the bottom to the top, the said separator-superheater further comprising an upper portion (4) forming a superheating zone including an axial dry steam inlet zone (15), nests (16, 17) of superheating tubes disposed in envelopes spaced out round the central zone and fixed to a thin and flexible casing (30), said thin and flexible casing itself being fixed to the upper portion of the common casing and defining a peripheral superheated steam collection zone (18), characterized in that the separator components are grouped in two coaxial truncated pyramids, the outer pyramid (10) having its large base lower than its small base and the inner pyramid (11) having its large base higher than its small base, and wherein said annular inlet chamber communicates via an annular passage (6) with the volume contained between the outer pyramid and the inner pyramid.

2. A separator-superheater according to claim 1, characterized in that the annular passage which connects the annular chamber with the volume between the outer pyramid and the inner pyramid bends about 180° and is delimited on an inner side by angularly shifted metal sheets (7) separated by interstices (7A) which allow preliminary separation by centrifugal force of part of the water contained in the wet steam.

3. A separator-superheater according to claim 2, characterized in that the interstices (7A) of the metal sheets are disposed at graduated levels.

4. A separator-superheater according to claim 1, characterized in that units (13A, 13B) for allowing the water collected in the separator components to flow are disposed at the ridges of the truncated pyramids.

5. A separator-superheater according to claim 1, characterized in that part of the annular passage is formed by the inner wall (6A) of the bottom of the common casing.

## Patentansprüche

1. Vertikaler Dampfabscheider-Überhitzer, der im Inneren eines gemeinsamen Gehäuses (1) einen unteren Teil (3) besitzt, der einen Abscheidebereich bildet, und eine ringförmige Nassdampf-Einlasskammer (5), die mit Nassdampf-Einlassöffnungen (4A) verbunden ist, sowie Abscheideelemente (11) enthält, die in Stapeln gruppiert sind, welche durch mindestens einen Abstand (12) voneinander getrennt sind, der mit der ringförmigen Einlasskammer verbunden ist und dessen Breite sich von unten nach oben verringert, wobei der Dampfabscheider-Überhitzer ausserdem einen oberen Teil (4) besitzt, der den Überhitzungsbereich bildet, mit einer axialen Trockendampf-Einlasszone (15), mit Überhitzerrohrbündeln (16, 17), die in Hüllen rund um den zentralen Bereich angeordnet sind, welche an einem dünnen und biegsamen Gehäuse (30) befestigt sind, das selbst am oberen Teil des gemeinsamen Gehäuses befestigt ist, und mit einer peripheren Zone (18) zum Auffangen des überhitzten Dampfes, dadurch gekennzeichnet, dass die Abscheideelemente in zwei koaxialen Pyramidenstümpfen gruppiert sind, wobei die grosse Basis der äusseren Pyramide (10) sich auf einer niedrigeren Ebene befindet als ihre kleinere Basis und die grosse Basis der inneren Pyramide (11) sich auf einer höheren Ebene befindet als ihre kleine Basis und die ringförmige Kammer über einen ringförmigen Durchgang (6) mit dem zwischen innerer und äusserer Pyramide liegenden Raum verbunden ist.

2. Dampfabscheider-Überhitzer nach Anspruch 1, dadurch gekennzeichnet, dass der ringförmige Durchgang, der die ringförmige Einlasskammer mit dem Raum zwischen der inneren und äusseren Pyramide verbindet, einen Knick von etwa 180° aufweist, der auf einer inneren Seite von winklig versetzten Blechen (7) begrenzt wird, die durch Zwischenräume (7A) voneinander getrennt werden, was eine Vorabscheidung eines Teils des im Nassdampf enthaltenen Wassers durch Zentrifugalkraft ermöglicht.

3. Dampfabscheider-Überhitzer nach Anspruch 2, dadurch gekennzeichnet, dass die Zwischenräume zwischen den Blechen (7A) sich auf abgestuften Ebenen befinden.

4. Dampfabscheider-Überhitzer nach einem der Ansprüche 1 bis 3, dadurch gekennzeichnet, dass Ablassorgane (13A, 13B) für das in den Abscheideelementen angehaltene Wasser an den Kanten der Pyramidenstümpfe angeordnet sind.

5. Dampfabscheider-Überhitzer nach einem der Ansprüche 1 bis 4, dadurch gekennzeichnet, dass ein Teil des ringförmigen Durchgangs aus der inneren Wand (6A) des Bodens des gemeinsamen Gehäuses gebildet wird.
